# EUROPÄISCHE PATENTSCHRIFT

(11) **EP 0 839 481 B1**
(45) Veröffentlichungstag und Bekanntmachung des Hinweises auf die Patenterteilung: **23.07.2003**
(21) Anmeldenummer: 97890212.0
(22) Anmeldetag: 29.10.1997
(51) Int. Cl.: A47C 27/14, A47C 27/00

(54) **Aus Schaumstoff bestehender Innenkern einer Polsterung sowie Verfahren zur Herstellung dieses Innenkernes**
Inner core of foamed material for upholstery and method for its manufacture
Noyau interne de rembourrage en mousse et procédé de sa fabrication

(30) Priorität: 30.10.1996 AT 189496; 25.02.1997 AT 31297
(43) Veröffentlichungstag der Anmeldung: 06.05.1998
(73) Patentinhaber: Joka - Werke Johann Kapsamer GmbH & Co.KG, A-4690 Schwanenstadt (AT)
(72) Erfinder: Schoissengeyer, Manfred, 4800 Attnang-Puchheim (AT)
(74) Vertreter: Rippel, Andreas, Dipl.-Ing.

(56) Entgegenhaltungen:
- WO-A-84/02455
- DE-A- 4 324 425
- FR-A- 1 372 493
- GB-A- 293 086

## Beschreibung

Die Erfindung bezieht sich auf einen aus Schaumstoff bestehenden Innenkern einer Polsterung für Sitz- und/oder Liegemöbel, entsprechend dem Oberbegriff des Anspruches 1.

Schaumstoffpolsterungen werden sowohl für Matratzen in Betten als auch für Sitzmöbel, die in Liegemöbel umwandelbar sein können, verwendet. Derartige Schaumstoffpolsterungen bestehen aus einem Schaumstoffinnenkern und verschiedenen Auflagen und Überzügen aus einem Vlies und/oder Geweben.

Um den Federungskomfort von Schaumstoffpolsterungen zu verbessern, wurde der Innenkern schon mit Ausnehmungen versehen, was jedoch nur bedingt einen Erfolg brachte.

Gemäß der EP 0 519 322 A1 wurden auch schon wellenförmige Platten vorgeschlagen, die mit quer zueinander verlaufenden Wellen übereinander liegen.

In der FR 1 372 493 A ist eine Schaumstoffpolsterung mit den Merkmalen des Oberbegriffes des Anspruches 1 beschrieben, bei der die Verzahnung der Längs- und Querstege dadurch erreicht wird, daß die einzelnen Stege ineinander gesteckt sind. Dadurch wird zwar eine Verbesserung erreicht, jedoch ist der Federungskomfort noch immer nicht optimal.

Die Erfindung hat es sich zum Ziel gesetzt, einen aus Schaumstoff bestehenden Innenkern einer Polsterung für Sitz- und/oder Liegemöbel zu schaffen, der einer Polsterung bessere Federungs- und Entlüftungseigenschaften, als es bisher möglich war, verleihen kann. Erreicht wird dies dadurch, daß der Innenkern aus Längs- und Querstegen besteht, die miteinander verflochten sind.

Wie zahlreiche Versuche ergeben haben, gleicht der Federungskomfort einer mit einem erfindungsgemäß ausgebildeten Innenkern ausgestatteten Polsterung annähernd dem Federungskomfort einer guten Taschenfederkernmatratze.

Weitere Merkmale des erfindungsgemäßen Innenkerns sind in den abhängigen Unteransprüchen gekennzeichnet.

Nachstehend ist die Erfindung anhand von in den Zeichnungen dargestellten Ausführungsbeispielen näher beschrieben, ohne auf diese Beispiele beschränkt zu sein. Dabei sind in den Fig. 1 bis 9 Ausführungsbeispiele der Erfindung dargestellt, wobei zeigen: die Fig. 1 und 2 Ansichten zweier benachbarter Längsstege; die Fig. 3 und 4 Ansichten zweier benachbarter Querstege; Fig. 5 eine Ansicht der Längs- und Querstege in einer zu den Ansichten in den Fig. 1 bis 4 senkrechten Richtung; Fig. 6 eine vereinfachte Draufsicht auf den erfindungsgemäßen Innenkern einer Matratze; Fig. 7 in einem gegenüber der Fig. 6 vergrößertem Maßstab ein Stück des Innenkernes nach Fig. 6; Fig. 8 die Ansicht auf eine mit einem Innenkern nach der Erfindung ausgestatteten Matratze, wobei auf der rechten Hälfte der Abdeckstreifen weggelassen ist; Fig. 9 die Ansicht einer weiteren Ausführungsform eines Längssteges.

Der Längssteg 11 nach Fig. 1 ist wellenartig geformt, wobei die Wellen Trapezform aufweisen. Die Trapeze der Wellentäler 12 entsprechen den Trapezen der Wellenberge 13. Die aus Fig. 5 ersichtliche Breite 14 ist im wesentlichen gleich der Länge 15 der kürzeren Seite der Trapeze 12 und 13.

Die in einem Geflecht (Fig. 6 und 7) neben den Längsstegen 11 verlaufenden, in Fig. 2 in Ansicht dargestellten Längsstege 16 sind gleich ausgebildet, jedoch um 180° verdreht. Ebenso sind die Querstege 17 (Fig. 3) und die Querstege 18 (Fig. 4) gleich ausgebildet, nur kürzer als die Längsstege 11 und 16.

Die Längsstege 11 und 16 sind mit den Querstegen 17 und 18 derart verflochten, daß die Wellentäler 12 der Längsstege 11 in die Wellenberge 13 der Querstege 17, die Wellenberge 13 der Längsstege 11 in die Wellentäler 12 der Querstege 18 eingreifen. Die Wellenberge 13 der Längsstege 16 greifen in die Wellentäler der Querstege 17 ein und die Wellentäler 12 der Längsstege 16 greifen in die Wellenberge 13 der Querstege 18 ein. Es wird durch diese Verflechtung eine Verzahnung erreicht.

Da in der Draufsicht auf den Innenkern nach Fig. 6 die vielen Kanten der Längs- und Querstege 11,16 bzw. 17,18 die Übersichtlichkeit vermindern würden, sind in dieser Figur Kanten weggelassen. In Fig. 7 sind in vergrößertem Maßstab für zwei Längsstege 11 und 16 sowie Querstege 17 und 18 alle Kanten eingezeichnet, wobei zur Erhöhung der Deutlichkeit die Kanten der Längsstege 11 und 16 mit einer größeren Strichstärke als die Kanten der Querstege 17 und 18 gezeichnet sind.

Der erfindungsgemäße Innenkern kann gemäß Fig. 8 mit Abdeckplatten 8 und Abdeckstreifen 9 verklebt werden, um den Kern einer Polsterung zu bilden, der noch mit einem Vlies und Geweben bedeckt bzw. überzogen wird.

Die Fig. 9 zeigt eine Variante, bei der die Längsstege 11' (und zweckmäßig auch die nicht dargestellten Querstege) eine kurvenförmige Wellenform aufweisen.

Im Rahmen der Erfindung sind zahlreiche Abänderungen möglich. So ist die Wellenform der Längs- und Querstege vielfach veränderbar. Es kann z.B. auch eine dreieckförmige Wellenform gewählt werden.

## Patentansprüche

1. Aus Schaumstoff bestehender Innenkern einer Polsterung für Sitzund/oder Liegemöbel, der Ausnehmungen aufweist, wobei der Innenkern aus wellenartig geformten Längs- und Querstegen (11, 16; 17, 18) besteht, und die Wellen der Längs- und Querstege (11, 16; 17, 18) miteinander verzahnt sind, **dadurch gekennzeichnet, daß** die Längs- und Querstege (11,16;17,18) miteinander verflochten sind.

2. Innenkern nach Anspruch 1, **dadurch gekennzeichnet, daß** die Längsund Querstege (11,16;17,18) gleich ausgebildet und wellenartig geformt sind, wobei im Geflecht die Wellentäler (12) der Längsstege (11,16) in die Wellenberge (13) der Querstege (17,18), und umgekehrt, eingreifen.

3. Innenkern nach Anspruch 2, **dadurch gekennzeichnet, daß** die Wellen Trapezform aufweisen.

4. Innenkern nach Anspruch 3, **dadurch gekennzeichnet, daß** die Länge (15) der kürzeren Seite des Trapezes annähernd gleich der Breite (14) der Längsund Querstege (11,16;17,18) ist.

5. Innenkern nach Anspruch 3 oder 4, **dadurch gekennzeichnet, daß** das Trapez des Wellentales (12) dem Trapez des Wellenberges (13) entspricht.

## Claims

1. An upholstery inner core consisting of foamed material for seats and/or couches which has recesses, whereby the inner core consists of longitudinal and transverse webs (11, 16, 17, 18) shaped like waves, and the waves of the longitudinal and transverse webs (11, 16, 17, 18) are intermeshed, **characterised in that** the longitudinal and transverse webs (11, 16; 17, 18) are interwoven.

2. The inner core as claimed in Claim 1, **characterised in that** the longitudinal and transverse webs (11, 16; 17, 18) are of identical design and are wave-like, whereby in this interweaving the wave troughs (12) of the longitudinal webs (11, 16) engage in the wave peaks (13) of the transverse webs (17, 18), and vice versa.

3. The inner core as claimed in Claim 2, **characterised in that** the waves have a trapezoid form.

4. The inner core as claimed in Claim 3, **characterised in that** the length (14) of the shorter side of the trapeze is approximately identical to the width (15) of the longitudinal and transverse webs (11, 16; 17, 18).

5. The inner core as claimed in Claim 3 or 4, **characterised in that** the trapeze of the wave trough (12) corresponds to the trapeze of the wave peak (13).

## Revendications

1. Coeur en produit alvéolaire, appelé au rembourrage de meubles destinés à s'asseoir ou s'allonger et présentant des vides, ce coeur étant constitué de lanières longitudinales et transversales (11, 16; 17, 18) formant des vagues, et les vagues des lanières longitudinales et transversales (11, 16; 17, 18) formant entre elles des endentements, **caractérisé en ce que** les lanières longitudinales et transversales (11, 16; 17, 18) sont entrelacées.

2. Coeur selon la revendication 1, **caractérisé en ce que** les lanières longitudinales et transversales (11, 16; 17, 18) présentent la même conformation et adoptent la forme de vagues, la texture étant constituée d'une imbrication des creux (12) des vagues des lanières longitudinales (11, 16) dans les hauts (13) des vagues des lanières transversales (17, 18) et inversement.

3. Coeur selon la revendication 2, **caractérisé en ce que** les vagues adoptent une forme trapézoïdale.

4. Coeur selon la revendication 3, **caractérisé en ce que** la longueur (15) du plus petit côté du trapèze est approximativement égale à la largeur (14) des lanières longitudinales (11, 16; 17, 18).

5. Coeur selon la revendication 3 ou 4, **caractérisé en ce que** le trapèze du creux (12) de la vague correspond au trapèze du haut (13) de la vague.
